# EUROPÄISCHE PATENTSCHRIFT

(11) **EP 0 715 747 B1**
(45) Veröffentlichungstag und Bekanntmachung des Hinweises auf die Patenterteilung: **25.06.1997**
(21) Anmeldenummer: 94927541.6
(22) Anmeldetag: 02.09.1994
(51) Int. Cl.: G08B 29/14

(54) **VERFAHREN ZUM ERZEUGEN VON RAUCHAEROSOLEN UND PYROLYSEGERÄT ZUR DURCHFÜHRUNG DES VERFAHRENS**
PROCESS FOR GENERATING SMOKE AEROSOLS AND PYROLYSIS DEVICE FOR CARRYING OUT SAID PROCESS
PROCEDE DE GENERATION D'AEROSOLS DE FUMEE ET APPAREIL DE PYROLYSE PERMETTANT DE METTRE EN OEUVRE LE PROCEDE

(30) Priorität: 03.09.1993 DE 4329847
(43) Veröffentlichungstag der Anmeldung: 12.06.1996
(73) Patentinhaber: Wagner Alarm- und Sicherungssysteme GmbH, 30853 Langenhagen (DE)
(72) Erfinder: WAGNER, Ernst-Werner, D-29308 Winsen/Aller (DE)
(74) Vertreter: Rupprecht, Kay, Dipl.-Ing.
(86) Internationale Anmeldenummer: EP9402917
(87) Internationale Veröffentlichungsnummer: WO9506929

(56) Entgegenhaltungen:
- DE-A- 2 204 801
- US-A- 3 729 979

## Beschreibung

Die Erfindung betrifft ein Verfahren zum Erzeugen von Rauchaerosolen, insbesondere für die Projektierung, Überprüfung oder Demonstration von Brandmeldesystemen, bei dem ein Test-Material durch Erwärmung pyrolysiert wird und dabei die Rauchaerosole freisetzt sowie ein Pyrolysegerät zur Durchführung dieses Verfahrens.

Zur sachgerechten Projektierung und Überprüfung sowie zur Demonstration von Brandmeldesystemen ist es bekannt, mit einem Verfahren der eingangs genannten Art Rauchversuche durchzuführen, wobei ein Test-Material, beispielsweise ein Stück elektrisches Kabel oder eine Platine, soweit erhitzt wird, daß ein Schwelbrand entsteht, bei dem Rauch erzeugt wird. Da die Ursachen für Brände in elektrischen oder elektronischen Anlagen immer Überhitzungsszustände an Kabeln, Lötstellen oder dergleichen sind, erfolgen die Rauchversuche auch mit derartigen Bauteilen als Test-Material. Bei der Projektierung von Brandmeldesystemen dienen die Versuche der Feststellung, wo die Detektoren in der zu schützenden elektronischen Anlage oder in dem Raum, in dem sich die Anlage befindet, anzuordnen sind. Sowohl jede Anlage als auch jeder Raum weist nämlich aufgrund der Geometrie, der unterschiedlichen Bestückung mit elektronischen und elektrischen Bauteilen und aufgrund verschiedenster Klimatisierungsanlagen unterschiedliche Strömungsverhältnisse auf, die bei der Projektierung von Brandmeldesystemen unbedingt zu berücksichtigen sind. Bei der Überprüfung von Brandmeldesystemen dienen die Versuche der Feststellung, ob sich die einmal installierten Detektoren noch an der richtigen Stelle in der elektronischen Anlage oder in dem Raum befinden, nachdem beispielsweise die Anordnung der elektronischen Anlagen in einem Raum verändert wurde oder neue hinzugekommen sind. Auch innerhalb eines elektronischen Schaltschranks werden die Strömungsverhältnisse beispielsweise dadurch beeinflußt, daß eine Platine eingefügt oder entfernt wird. Die VDE-Vorschrift Nr. 0833 schreibt derartige Überprüfungen für Gefahrenmeldeanlagen, also auch für Brandmeldeanlagen, in regelmäßigen Abständen vor. Schließlich dienen die eingangs genannten Versuche zur Demonstration der Effektivität eines Brandmeldesystems, um die Entscheidung eines Käufers für die Installation eines solchen Systems positiv zu beeinflußen.

Bei der Entstehung von Bränden, insbesondere Elektrobränden, werden grundsätzlich drei Phasen unterschieden: die Pyrolysephase, in der energiearme und unsichtbare Rauchaerosole freigesetzt werden, die Schwelbrandphase, in der sichtbare Rauchaerosole freigesetzt werden, und der offene Brand, bei dem bereits Rauch und Flammen entstehen. Während konventionelle Brandmeldesysteme, z. B. Punktmelder, in der letzten Phase aktiviert werden, liegt der Detektionsbereich von modernen Brandfrüherkennungssystemen in den ersten beiden Phasen.

Die DE-OS 22 04 801 offenbart ein Verfahren zum Erzeugen von Rauchaerosolen in einer Brandmeldevorrichtung auf der Basis von Ionisationsmeldern, bei dem brandgefährdete, zu schützende Bauteile wie Platinen oder Kabel, mit einer raucherzeugenden Substanz behandelt werden, die bei Erwärmung auf eine bestimmte Ansprechtemperatur sichtbare Rauchaerosole abgibt. Diese werden dann in bekannter Weise mit Ionisationsmeldern erfaßt und ein Alarm wird ausgelöst.

Das bekannte Verfahren zum Erzeugen von Rauchaerosolen weist Nachteile auf, insbesondere bei der Anwendung in Brandfrüherkennungssystemen, mit denen bereits die Entstehung eines Überhitzungszustands detektiert werden soll. Der Schwachpunkt ist das nicht oder nur ungenau reproduzierbare Freisetzen von Rauchaerosolen, womit nicht sicher feststellbar ist, ob sich das Ansprechverhalten des Brandmeldesystems seit der letzten Prüfung verändert hat oder nicht. Ein weiteres Problem ist der realitätsferne Ablauf der Raucherzeugung; diese erfolgt nämlich sehr plötzlich und mit hoher Konzentration, während sich bei den häufigen Elektrobränden die Pyrolysephase über Stunden bis hin zu Tagen erstrecken kann, bis es zu einem Schwelbrand mit sichtbarer Rauchentwicklung kommt.

Aufgabe der Erfindung ist es, ein Verfahren zum Erzeugen von Rauchaerosolen der eingangs genannten Art derart zu verbessern, daß ein reproduzierbares Abbrandverhalten erzielt wird, sowie ein Pyrolysegerät zur Durchführung des Verfahrens anzugeben.

Diese Aufgabe wird erfindungsgemäß durch ein Verfahren der eingangs genannten Art gelöst, bei dem das Test-Material über eine definierte Zeitspanne so erwärmt wird, daß seine Temperatur in Abhängigkeit von der Erwärmungszeit einer bestimmten, vorgebbaren Temperaturkurve folgt oder in etwa konstant ist.

Das erfindungsgemäße Pyrolysegerät zur Durchführung dieses Verfahrens ist gekennzeichnet durch eine regelbare Stromquelle mit Anschlüssen zum Anschluß des Test-Materials, vorzugsweise eines ummantelten Drahtes, derart, daß es von dem Strom der Stromquelle durchflossen wird, und durch mindestens einen Sensor zur Erfassung der Temperatur des Materials, wobei die Temperatur der Erwärmung des Materals in Abhängigkeit von der Erwärmungszeit regelbar ist.

Die Erfindung hat den Vorteil, daß durch Einhalten eines vorgegebenen Temperaturverlaufs eine reproduzierbare Erwärmung des Test-Materials erfolgt, so daß die Versuchsergebnisse zur Projektierung eines Brandfrüherkennungssystems mit den Versuchsergebnissen der Überprüfung des Systems nach seiner Installation, die sich in jährlichem Rhythmus wiederholt, auf der gleichen Basis stehen und damit vergleichbar sind. Während bei den beschriebenen herkömmlichen Verfahren eine realitätsferne rasche Zunahme der Konzentration von Rauchaerosolen zu einer raschen Übersättigung der zu überprüfenden Detektoren führt, wird bei den beiden Alternativen des erfindungsgemäßen Verfahrens ein definierter, jederzeit reproduzierbarer Temperaturverlauf erzeugt, bei dem sichtbare Rauchpartikel in einer Menge freigesetzt werden, die der Vorgabe der Ansprechempfindlichkeit aus der Projektierung des Brandfrüherkennungssystems entspricht. Die beiden Alternativen unterscheiden sich durch den zeitlichen Verlauf der Temperatur des Test-Materials: in dem einen Fall ändert sich die Temperatur während der definierten Zeitspanne in ebenfalls definierter Weise, während sie im anderen Fall über die definierte Zeitspanne im wesentlichen konstant gehalten wird. Der Verlauf der Temperaturkurve hat im Grunde nur eine untergeordnete Bedeutung; wichtig ist hingegen, daß die Kurve einen vorher definierten und damit jederzeit reproduzierbaren Verlauf hat. Beispielsweise können die Rauchversuche unter Zugrundelegung der sogenannten 'Einheitstemperaturzeitkurve' gemäß DIN 4102 "Brandverhalten von Baustoffen" durchgeführt werden. Mit dieser Einheitstemperaturzeitkurve wird der Feuerwiderstandswert von Baustoffen getestet, so daß es wünschenswert sein kann, diese Temperaturkurve auch den Rauchversuchen mit dem erfindungsgemäßen Verfahren zugrundezulegen.

Vorteilhafte Weiterbildungen der Erfindung sind in den Unteransprüchen definiert.

Während die konstante oder nahezu konstante Temperatur der zweiten Verfahrensalternative grundsätzlich jede oberhalb der Pyrolysetemperatur des Test-Materials liegende Temperatur sein kann, entspricht sie vorzugsweise der Schwelbrandtemperatur des Test-Materials. Da in der Schwelbrandphase sichtbare Rauchaerosole freigesetzt werden, ist es möglich, die zuverlässigeren optischen Rauchmelder einzusetzen, während in der Pyrolysephase, in der unsichtbare Rauchaerosole freigesetzt werden, Ionisations-Rauchmelder oder Chemosensoren benötigt würden.

Vorzugsweise ist die definierte Zeitspanne, in der das Test-Material auf die vorgegebene, zeitabhängige Temperatur erwärmt oder auf einer konstanten oder nahezu konstanten Temperatur gehalten wird, durch die geforderte minimale und die maximale Ansprechzeit eines Brandfrüherkennungssystems definiert. Diese Weiterbildung ermöglicht eine besonders exakte Projektierung von Brandfrüherkennungssystemen.

Günstig ist es, der definierten Zeitspanne eine Vorheizphase vorzuschalten, in der das Test-Material langsam auf seine Pyrolysetemperatur erwärmt wird. Das Test-Material ist vorzugsweise ein z. B. gewendelter Draht, der mit Kunststoff ummantelt ist. Die Vorheizphase und die langsame Erwärmung hat dabei den Vorteil, daß sich der Kunststoff nicht verhärtet, wie dies beim raschen Aufheizen durch Anschmelzen und Verkrusten der Oberfläche des Kunststoffs geschähe. Durch die Verhärtung des Kunststoffmantels würde das Freisetzen von Rauchaerosolen verhindert oder gehemmt. Somit leistet diese Weiterbildung der Erfindung einen wichtigen Beitrag zur Simulation eines realen Brandablaufs: langsame Erwärmung des Test-Materials, Durchlaufen einer Pyrolysephase mit Freisetzung von unsichtbaren Rauchaerosolen sowie Schwelbrandphase mit Freisetzung von sichtbaren Rauchaerosolen in einer Menge, die der projektierten Ansprechempfindlichkeit des Brandfrüherkennungssystems entspricht. Nach Ablauf der definierten Zeitspanne ist der Rauchversuch beendet und das erfindungsgemäße Pyrolysegerät schaltet sich automatisch ab.

Das Test-Material wird vorzugsweise mittels eines hindurchfließerden elektrischen Stromes erwärmt. Da eine direkte Regelung seiner Temperatur wegen der erforderlichen Meßwerterfassung problematisch ist, wird die Temperatur durch eine Stromregelung eingestellt. Der Einfluß der Umgebungstemperatur, z. B. durch Konvektion, kann durch Verwendung eines Windschutzes minimiert werden.

Das erfindungsgemäße Pyrolysegerät kann eine Platte aufweisen, auf welcher das Test-Material installiert wird. Das ermöglicht die Verwendung des Pyrolysegeräts in Schaltschränken oder dergleichen, ohne wesentlich auf Bauteile des Schaltschranks zur Unterstützung des Versuchsaufbaus zurückgreifen zu müssen.

Voteilhaft ist ein kastenförmiges Behältnis zur Aufnahme des Test-Materials mit gitterartigen oder gelochten Wänden, vorzugsweise aus Metall oder metallisiert. Die durchbrochenen Wände ermöglichen es, das Test-Material ohne Behinderung im Kühlluftstrom einer elektronischen Anlage anordnen zu können.

Die metallischen oder metallisierten Wände ergeben einen Faraday'schen Käfig, der die durch den Heiz-Strom im Test-Material erzeugten elektrischen Felder räumlich begrenzt. Hierzu ist das Behältnis vorzugsweise insgesamt geerdet. Das macht es möglich, das Gerät in einer elektronischen Anlage zu benutzen, ohne die Funktion der Anlage durch die entstehenden Felder zu stören.

Schließlich enthält das Pyrolysegerät vorzugsweise ein Zeitglied zur Messung der Ansprechzeit des zu überprüfenden, zu projektierenden oder in seiner Wirkung zu demonstrierenden Brandfrüherkennungssystems. Mit diesem Zeitglied wird die Zeitspanne zwischen dem Beginn des Pyrolysevorgangs und dem Ansprechen des Brandfrüherkennungssystems gemessen.

Im folgenden wird eine bevorzugte Ausführungsform der Erfindung an Hand einer Zeichnung näher erläutert.

Es zeigen:
- Fig. 1: einen beispielhaften Temperaturverlauf bei einem Rauchversuch;
- Fig. 2: die Draufsicht auf die Platte eines Pyrolysegeräts mit Test-Material in einem Kasten mit Gitterwänden; und
- Fig. 3: eine Seitenansicht der Platte in dem Kasten gemäß Fig. 2.

Anhand von Fig. 1 wird das erfindungsgemäße Verfahren im Rahmen eines Rauchversuchs erläutert. Test-Material ist ein gewendeltes kunststoffummanteltes elektrisches Kabel (Test-Wendel). Es wird in einer Vorheizphase I langsam auf die Pyrolysetemperatur (a) des Kunststoffs erwärmt. Den Temperaturverlauf dieser Erwärmung über der Zeit zeigt Kurve 1. Danach wird die Temperatur des Test-Materials langsam auf die Schwelbrandtemperatur (b) erhöht und durch eine Regelung über eine definierte Zeitspanne konstant gehalten. Die Messung der Ansprechzeit erfolgt hierbei zwischen den beiden Zeitpunkten 3 und 4, wobei der Rauchversuch im Zeitpunkt 4 beendet ist und die Temperatur des Test-Materials danach stark abnimmt. Der konstante Verlauf der Temperatur des Test-Materials im Zeitabschnitt II ist durch den Kurvenabschnitt 2 dargestellt. Der gesamte Versuchsabschnitt II entspricht hierbei der Pyrolysephase und der Schwelbrandphase eines Elektrobrandes.

Zur Durchführung des beschriebenen Verfahrens wird ein Pyrolysegerät verwendet mit einer regelbaren Stromquelle, mit Anschlüssen zum Anschluß einer Test-Wendel 6, die vom Strom der Stromquelle durchflossen wird, mit Sensoren zur Messung des in der Test-Wendel 6 fließenden Stroms und mit einem Mikroprozessor zur Regelung dieses Stromes. Gemäß Fig. 2 und 3 ist die Test-Wendel 6 auf einer Platte 5 installiert, die in einem kastenförmigen Behältnis mit einer gitterartigen Bodenplatte 8, Deckenplatte 9 und Seitenwänden 10, 11 angeordnet ist. Durch die gitterartige Ausgestaltung aller Wände des Behältnisses und auch der Platte selbst ist es möglich, die Platte 5 mit der Test-Wendel 6 in den Kühlluftstrom eines elektronischen Geräts einzubringen, ohne den Kühlluftstrom selbst zu behindern. Zur Abschirmung der elektrischen Felder, die vom Heiz-Strom in der Test-Wendel 6 erzeugt werden, bestehen alle Wände 8 - 11 des Behältnisses aus Metall und sind während des Rauchversuchs geerdet.

## Patentansprüche

1. Verfahren zum Erzeugen von Rauchaerosolen, insbesondere für die Projektierung, Überprüfung oder Demonstration von Brandmeldesystemen, bei dem ein Test-Material durch Erwärmung pyrolysiert wird und dabei die Rauchaerosole freisetzt,
dadurch gekennzeichnet,
daß das Test-Material über eine definierte Zeitspanne so erwärmt wird, daß seine Temperatur in Abhängigkeit von der Erwärmungszeit einer bestimmten, vorgebbaren Temperaturkurve folgt.

2. Verfahren nach Anspruch 1,
dadurch gekennzeichnet,
daß die Temperaturkurve der Einheitstemperaturzeitkurve des Test-Materials entspricht.

3. Verfahren nach dem Oberbegriff des Anspruchs 1,
dadurch gekennzeichnet,
daß das Test-Material über eine definierte Zeitspanne auf einer konstanten oder nahezu konstanten Temperatur gehalten wird.

4. Verfahren nach Anspruch 3,
dadurch gekennzeichnet,
daß die konstante oder nahezu konstante Temperatur der Schwelbrandtemperatur des Test-Materials entspricht.

5. Verfahren nach einem der Ansprüche 3 oder 4,
dadurch gekennzeichnet,
daß die definierte Zeitspanne entsprechend der geforderten minimalen und der maximalen Ansprechzeit eines Brandfrüherkennungssystems festgelegt wird.

6. Verfahren nach einem der Ansprüche 1 bis 5,
dadurch gekennzeichnet,
daß der definierten Zeitspanne eine Vorheizphase vorgeschaltet wird, in der das Test-Material langsam auf seine Pyrolysetemperatur erwärmt wird.

7. Verfahren nach einem der vorstehenden Ansprüche,
dadurch gekennzeichnet,
daß das Test-Material mittels eines hindurchfließenden elektrischen Stromes erwärmt und seine Temperatur durch Regelung dieses Stromes bestimmt wird.

8. Pyrolysegerät zur Durchführung des Verfahrens nach Anspruch 7,
gekennzeichnet durch
eine regelbare Stromquelle mit Anschlüssen zum Anschluß des Test-Materials, vorzugsweise eines ummantelten Drahtes, derart, daß es von dem Strom der Stromquelle durchflossen wird, und durch mindestens einen Sensor zur Erfassung der Temperatur des Test-Materials, wobei die Temperatur der Erwärmung des Test-Materials in Abhängigkeit von der Erwärmungszeit regelbar ist.

9. Pyrolysegerät nach Anspruch 8,
gekennzeichnet durch
ein kastenförmiges Behältnis zur Aufnahme des Test-Materials mit gitterartigen oder gelochten Wänden, vorzugsweise aus Metall oder metallisiert.

10. Pyrolysegerät nach Anspruch 8 oder 9,
gekennzeichnet durch
ein Zeitglied zur Messung der Ansprechzeit des zu überprüfenden oder zu projektierenden Brandfrüherkennungssystems.

## Claims

1. Method of generating smoke aerosols, especially for planning, testing or demonstration of fire alarm systems, in which a test material is pyrdlysed by heating and thus the smoke aerosols are released,
characterised in that
the test material is heated over a specific period of time until its temperature, in dependence on the heating time, follows a specific, predeterminable temperature curve.

2. Method according to Claim 1,
characterised in that
the temperature curve corresponds to the unit temperature time curve of the test material.

3. Method according to the preamble to Claim 1,
characterised in that
the test material is held over a specific period of time at a constant or well-nigh constant temperature.

4. Method according to Claim 3,
characterised in that
the constant or well-nigh constant temperature corresponds to the smouldering fire temperature of the test material.

5. Method according to one of Claims 3 or 4,
characterised in that
the specific period of time is fixed in accordance with the required minimum and maximum response times of an early warning fire alarm system.

6. Method according to one of Claims 1 to 5,
characterised in that
preceding the specific period of time is a pre-heating phase, in which the test material is heated slowly to its pyrolysis temperature.

7. Method according to one of the preceding claims,
characterised in that
the test material is heated by having an electrical current flowing through it, and its temperature is determined by regulation of this current.

8. Pyrolysis apparatus for carrying out the method according to Claim 7,
characterised by
an adjustable source of current with terminals for connection to the test material, preferably a sheathed wire, in such a way that the flow from the current source flows through it, and through at least one sensor for detecting the temperature of the test material, the temperature of heating of the test material being adjustable in dependence on the heating time.

9. Pyrolysis apparatus according to Claim 8,
characterised by
a box-shaped container for receiving the test material, with grid-like or perforated walls, preferably made of metal or metallised.

10. Pyrolysis apparatus according to Claim 8 or 9,
characterised by
a timer for measuring the response time of the early warning fire alarm system to be tested or planned.

## Revendications

1. Procédé pour produire des aérosols de fumée, en particulier pour les projets, la vérification ou la démonstration de systèmes d'avertissement d'incendie, dans lequel un matériau de test est pyrolysé par échauffement et libère alors les aérosols de fumée, caractérisé en ce que le matériau de test est réchauffé sur une durée définie de telle manière que sa température suit une courbe de température déterminée au préalable, en fonction du temps de réchauffement.

2. Procédé selon la revendication 1, caractérisé en ce que la courbe de température correspond à la courbe unitaire température/temps du matériau de test.

3. Procédé selon le préambule de la revendication 1, caractérisé en ce que le matériau de test est maintenu à une température constante ou pratiquement constante pendant une durée définie.

4. Procédé selon la revendication 3, caractérisé en ce que la température constante ou pratiquement constante correspond à la température à laquelle le matériau de test développe un feu couvant.

5. Procédé selon l'une ou l'autre des revendications 3 et 4, caractérisé en ce que la durée définie correspond au temps de réaction minimum et maximum exigé pour un système de détection d'incendie précoce.

6. Procédé selon l'une des revendications 1 à 5, caractérisé en ce que la durée définie est précédée d'une phase de préchauffage pendant laquelle le matériau de test est lentement réchauffé jusqu'à sa température de pyrolyse.

7. Procédé selon l'une des revendications précédentes, caractérisé en ce que le matériau de test est réchauffé au moyen d'un courant électrique qui le traverse, et sa température est déterminée par régulation de ce courant.

8. Appareil de pyrolyse pour mettre en oeuvre le procédé selon la revendication 7, caractérisé par une source de courant susceptible d'être régulée avec des bornes pour le raccordement au matériau de test, de préférence un fil gainé, de telle manière qu'il soit traversé par le courant de la source de courant, et par au moins un détecteur pour détecter la température du matériau de test, la température de réchauffement du matériau de test étant susceptible d'être régulée en fonction de la durée de réchauffement.

9. Appareil de pyrolyse selon la revendication 8, caractérisé par un récipient en forme de coffret pour recevoir le matériau de test avec des parois grillagées ou perforées, de préférence en métal ou métallisées.

10. Appareil de pyrolyse selon l'une ou l'autre des revendications 8 et 9, caractérisé par un circuit de temporisation pour mesurer le temps de réaction du système de détection précoce d'incendie à vérifier ou en projet.
